# EUROPÄISCHE PATENTSCHRIFT

(11) **EP 0 545 956 B1**
(45) Veröffentlichungstag und Bekanntmachung des Hinweises auf die Patenterteilung: **08.06.1994**
(21) Anmeldenummer: 91914285.1
(22) Anmeldetag: 20.08.1991
(51) Int. Cl.: A47C 27/06, A47C 23/04

(54) **TASCHENFEDERKERN**
BOX-SPRING CORE
RESSORTS EN POCHES POUR MATELAS

(30) Priorität: 22.08.1990 DE 4026502; 15.12.1990 DE 4040220; 31.12.1990 DE 4042304
(43) Veröffentlichungstag der Anmeldung: 16.06.1993
(73) Patentinhaber: SCHLARAFFIA-WERKE HUSER GMBH. & CO. KG., D-44867 Bochum (DE)
(72) Erfinder: STUMPF, Walter, D-5240 Betzdorf (DE); GERKING, Helmut, D-4630 Bochum 6 (DE)
(74) Vertreter: Köchling, Conrad, Dipl.-Ing.
(86) Internationale Anmeldenummer: DE9100665
(87) Internationale Veröffentlichungsnummer: WO9203077

(56) Entgegenhaltungen:
- EP-A- 0 154 076
- DE-C- 119 083
- US-A- 4 523 344

## Beschreibung

Die Erfindung betrifft einen Taschenfederkern mit einer Vielzahl von parallelen Ketten eingetaschter Federn, wobei jede Kette eine fortlaufende Reihe von Federn aufweist, die von einer tuchartigen Umhüllung eng ummantelt und durch diese miteinander verbunden sind, wobei die so gebildeten Taschen einer Kette zur Abgrenzung der Federn quer verlaufende Verbindungsnähte aufweisen, die parallel zu den Längsachsen der Federn gerichtet sind, wobei ferner die benachbarten Ketten mechanisch miteinander verbunden sind.

Derartige Taschenfederkerne sind beispielsweise aus der EP 0 154 076 bekannt. Dabei werden zueinander parallele Ketten mittels Klebstoff miteinander verbunden. Aus dem Stand der Technik sind weiter auch Taschenfederkerne bekannt, bei denen eine mechanische Verbindung mittels durchlaufender Verbindungsfäden hergestellt wird.

Der Einsatz von Klebstoff ist insofern nachteilig, als einerseits zusätzliches Material, nämlich der Klebstoff, zum Einsatz kommen muß und andererseits Auftragsvorrichtungen für den Klebstoff vorgesehen sein müssen sowie Wartezeiten beim Aushärten des Klebstoffes abgewartet werden müssen. Bei den bisher bekannten mechanischen Verbindungssystemen ist ein erheblicher apparativer Aufwand erforderlich, wobei zudem die Anordnung von Verbindungsfäden sowohl bei der Herstellung als auch bei der Weiterverarbeitung des Taschenfederkernes nachteilig ist.

Ausgehend von diesem Stand der Technik liegt der Erfindung die Aufgabe zugrunde, einen Taschenfederkern gattungsgemäßer Art zu schaffen, bei dem die Verbindung der benachbarten Ketten ohne Fremdmaterial erfolgt.

Zur Lösung dieser Aufgabe schlägt die Erfindung vor, daß die Ketten im Bereich der Verbindungsnähte über einen Teil der Kettenhöhe insbesondere über die halbe Kettenhöhe reichende, jeweils zur gleichen Randkante offene Einsteckschlitze aufweisen, daß jeweils eine erste Anzahl von Ketten mit gleichgerichteten Schlitzen mit Abstand voneinander zueinander parallel gerichtet angeordnet sind, daß eine zweite Anzahl von Ketten rechtwinklig zu der ersten Anzahl von Ketten gerichtet parallel zu- und mit Abstand voneinander verlaufend angeordnet sind, deren Schlitze zueinander gleichgerichtet, zu den Schlitzen der ersten Anzahl aber entgegengerichtet verlaufen, und daß die erste und zweite Anzahl von Ketten mit ineinandergreifenden Schlitzen in Zeilen und Spalten angeordnet sind, wobei die zwischen parallelen Reihen gebildeten Abstände durch in die Lücken der Elemente der ersten Anzahl von Ketten eingesetzte Elemente der zweiten Anzahl von Ketten ausgefüllt sind, so daß die Elemente jeder folgenden Zeile oder Spalte versetzt zueinander angeordnet sind.

Bei der erfindungsgemäßen Ausbildung ist es lediglich erforderlich, die Schlitze im Bereich der Verbindungsnähte der Ketten vorzusehen. Diese so ausgebildeten Ketten können dann in Zeilen und Spalten rechtwinklig zueinander angeordnet werden und mit ineinandergreifenden Schlitzbereichen ohne zusätzliches Material den unmittelbaren Verbund des Taschenfederkernes herbeiführen. Es ist also nicht erforderlich, Klebverbindungen, Schweißverbindungen, Nahtverbindungen, Klammerverbindungen oder dergleichen vorzusehen. Durch die erfindungsgemäße Ausbildung entsteht ein Federkern, bei dem die Ketten bei relativ enger Packung der eingetaschten Federn in Zeilen und Spalten angeordnet sind, wobei der Verbund der Ketten untereinander zur Bildung des Taschenfederkernes ausschließlich durch das Übergreifen der Schlitzbereiche erfolgt. Auf diese Weise wird eine exakte äußere Maßhaltigkeit des Federkernes erreicht, wobei kein Ineinanderschieben der Federn in Länge und/oder Breite erfolgen kann, da eine genaue Lagefixierung durch die im Nahtbereich gebildeten Einsteckschlitze erreicht ist. Zusätzlich wird eine enge Flächenbelegung mit eingetaschten Federn erreicht, was zu einer hohen Stabilität des Federkernes führt. Zudem wird ein hoher Härtegrad des Taschenfederkernes erreicht, was bisher im Stand der Technik nur durch höhere Drahtstärke der Federelemente erreichbar war.
Eine bevorzugte Weiterbildung wird darin gesehen, daß zwischen den eingetaschten Federn einer Kette jeweils eine doppelte Verbindungsnaht ausgebildet ist und der Einsteckschlitz jeweils zwischen diesen Verbindungsnahtpaaren ausgebildet ist.

Auf diese Weise ist sichergestellt, daß beim Anordnen der Trennschlitze keinesfalls die Verbindungsnaht aufgetrennt wird, was zu einer Freilegung der eingetaschten Federn in diesem Bereich führen würde.

Desweiteren kann es vorteilhaft sein, daß zwischen jedem Verbindungsnahtpaar einer Kette ein Steg aus dem Umhüllungsmaterial der getaschten Federn ausgebildet ist.

Eine zweckmäßige Weiterbildung eines solchen Taschenfederkernes im Sinne der Aufgabenstellung, wobei die Ketten im Bereich der Verbindungsnähte jeweils zur gleichen Randkante offene Einsteckschlitze aufweisen, jeweils eine erste Anzahl von Ketten mit gleichgerichteten Schlitzen mit Abstand voneinander zueinander parallel gerichtet angeordnet sind, eine zweite Anzahl von Ketten rechtwinklig zu der ersten Anzahl von Ketten gerichtet parallel zu- und mit Abstand voneinander verlaufend angeordnet sind, deren Schlitze zueinander gleichgerichtet, zu den Schlitzen der ersten Anzahl aber entgegengegesetzt gerichtet verlaufen und die erste und zweite Anzahl von Ketten mit ineinandergreifenden Schlitzen in Zeilen und Spalten angeordnet sind, wobei die zwischen parallelen Reihen gebildeten Abstände durch in die Lücken der Elemente der ersten Anzahl von Ketten eingesetzte Elemente der zweiten Anzahl von Ketten ausgefüllt sind, so daß die Elemente jeder unmittelbar benachbarten aufeinanderfolgenden Zeile oder Spalte versetzt zueinander angeordnet sind, besteht darin, daß die ineinandergreifenden Einsteckschlitze der ersten und zweiten Ketten jeweils so aufeinander abgestimmt sind, daß die quasi durch die Stirnflächen der eingetaschten Federn gebildeten beiden Ebenen parallel zueinander und mit Abstand voneinander verlaufen und die Stirnflächen aller Federn in diesen Ebenen liegen.

Für die Länge der Einsteckschlitze ist es gleichgültig, ob diese nur bis über die halbe Kettenhöhe reichen oder davon abweichende Länge aufweisen, solange sichergestellt ist, daß nach dem Ineinanderfügen der Ketten ein Taschenfederkern mit zwei zueinander parallelen Auflageflächen geschaffen ist, wobei in diesen Auflageflächen die Stirnflächen der eingetaschten Federn liegen. Beispielsweise ist es möglich, die Schlitze erheblich länger als über die halbe Höhe einer Kette verlaufen zu lassen, wobei dann, wenn beide Kettenarten derartig lange Schlitze aufweisen, das Ineinandersetzen der Ketten durch Abbiegen der Ketten jeweils im Schlitzbereich erleichtert ist. Es ist aber auch möglich, eine Kette mit relativ kurzen Schlitzen zu versehen, die nicht einmal bis zur Mitte der Kettenhöhe reichen und die andere Kette mit erheblich längeren, über die Mitte reichenden Schlitzen zu versehen, solange nur die Bedingung erfüllt ist, daß das Endprodukt zwei zueinander parallele ebene Auflageflächen bildet. Mehr theoretisch ist auch denkbar, die Schlitze einer Kette in der Höhe unterschiedlich auszubilden, solange nur im Zusammenwirken wieder sichergestellt ist, daß der Taschenfederkern als Fertigprodukt zwei zueinander parallele Auflageflächen besitzt. Ebenfalls mehr theoretisch ist auch denkbar, den Einsteckschlitz in der einen Kette bis praktisch über die gesamte Höhe der eingetaschten Feder verlaufen zu lassen und den Einsteckschlitz in der anderen Kette, welcher in diesen weitgeöffneten Schlitz einsteckbar ist, fast oder gänzlich vollständig entfallen zu lassen, solange nur die beiden Ketten in der oben beschriebenen Weise ineinander schachtelbar sind, unter Beibehalt der oben gegebenen bestimmungsgemäßen Voraussetzung.

Bezüglich der aus dieser Ausbildung sich ergebenen Vorteile wird auf die vorstehenden Ausführungen verwiesen. Ebenfalls ist festzuhalten, daß die Ausbildung gemäß Anspruch 4 ebenso wie die Ausbildung der weiteren Ansprüche 5 bis 8 auch in Kombination mit den Ansprüchen 1 bis 3 zu verstehen ist.
Gegenstand der Erfindung ist ferner ein Taschenfederkern mit einer Vielzahl von parallelen Ketten eingetaschter Feder, wobei jede Kette eine fortlaufende Reihe von Federn aufweist, die von einer tuchartigen Umhüllung eng ummantelt und durch diese miteinander verbunden sind, die so gebildeten Taschen einer Kette zur Abgrenzung der Federn quer verlaufende Verbindungsnähte aufweisen, die parallel zu den Längsnähten der Federn gerichtet sind, wobei zudem die benachbarten Ketten mechanisch miteinander verbunden sind.

Zur Lösung der eingangs definierten Aufgabenstellung kann bei Ketten, die im Bereich der Verbindungsnähte jeweils zur Randkante offene Einsteckschlitze aufweisen, jeweils eine erste Anzahl von Ketten mit Schlitzen mit Abstand voneinander zueinander parallel gerichtet angeordnet sind, eine zweite Anzahl von Ketten rechtwinklig zu der ersten Anzahl von Ketten gerichtet parallel zu- und mit Abstand voneinander verlaufend angeordnet sind, deren Schlitze zu den Schlitzen der ersten Anzahl entgegengerichtet verlaufen, und die erste und zweite Anzahl von Ketten mit ineinandergreifenden Schlitzen in Zeilen und Spalten angeordnet sind, wobei die zwischen parallelen Reihen gebildeten Abstände durch in die Lücken der Elemente der ersten Anzahl von Ketten eingesetzte Elemente der zweiten Anzahl von Ketten ausgefüllt sind, so daß die Elemente jeder folgenden Zeile oder Spalte versetzt zueinander angeordnet sind als parallele Lösung vorgesehen sein, daß die Schlitze einer jeden Kette einzeln oder in Gruppen abwechselnd zur einen bzw. anderen Randkante offen ausgebildet sind.

Dabei ist insbesondere vorgesehen, daß die ineinandergreifenden Schlitze der ersten und zweiten Ketten jeweils so aufeinander abgestimmt sind, daß die Stirnflächen aller eingetaschten Federn in den beiden parallel zueinander verlaufenden Auflageebenen des Taschenfederkernes liegen.

Desweiteren ist bevorzugt vorgesehen, daß die ersten und zweiten Ketten durch die wechselseitig ineinandergreifenden Schlitze nach Art eines Webmusters zusammengefügt sind.

Dabei ist aus Stabilitätsgründen vorteilhaft, wenn die Schlitze jeweils über die halbe Kettenhöhe der Kette reichen.

Durch die oben beschriebene Ausbildung wird erreicht, daß die Ketten nach Art eines Webmusters zusammengefügt werden können, so daß der fertige Taschenfederkern ein noch hinsichtlich seines Zusammenhaltes verbessertes Zwischenprodukt darstellt, welches mit weniger Sorgfalt gehandhabt werden kann, bis es zu einer Matratze in endgültiger Form verarbeitet ist. Durch die versetzte Anordnung der Schlitze und die daraus folgende Möglichkeit der webartigen Ineinanderfügung der einzelnen Ketten ist die Gefahr ausgeschlossen, daß bei unachtsamer Behandlung der Taschenfederkern vor der Endverarbeitung möglicherweise auseinandergleiten könnte.

Die übrigen Vorteile, die schon in den Ansprüchen 1 bis 3 beschrieben worden sind, sind hierbei ebenso erhalten, wie auch die Merkmale der Unteransprüche 2 und 3 in Unterkombination mit den Ansprüchen 4 bis 8 zu kombinieren sind.

Zur weiteren Lösung der eingangs gestellten Aufgabe schlägt die Erfindung als Parallellösung vor, daß jeweils eine erste Anzahl von Ketten im Bereich der Verbindungsnähte mit gleichgerichteten Schlitzen versehen und mit Abstand voneinander zueinander parallel gerichtet angeordnet sind, eine zweite Anzahl von Ketten rechtwinklig zu der ersten Anzahl von Ketten gerichtet parallel zu- und mit Abstand voneinander angeordnet sind und die erste und zweite Anzahl von Ketten in Zeilen und Spalten angeordnet sind, wobei die zwischen parallelen Reihen gebildeten Abstände durch in die Lücken der Elemente der ersten Anzahl von Ketten eingesetzte Elemente der zweiten Anzahl von Ketten ausgefüllt sind, so daß die Elemente jeder folgenden Zeile oder Spalte versetzt zueinander angeordnet sind, und daß die Schlitze als lediglich in dem Bereich offene Langlöcher ausgebildet sind, der zwischen den durch die Stirnflächen der eingetaschten Federn gebildeten beiden Ebenen liegt und daß jede Kette der zweiten Anzahl von Ketten jeweils die in Flucht zueinander ausgerichteten Langlöcher der aus der ersten Anzahl von Ketten gebildeten Kettenschar durchgreifend angeordnet ist, wobei im Bereich eines jeden Langlochdurchgriffes ein Bereich einer Verbindungsnaht der Kette der zweiten Anzahl angeordnet ist.

Durch diese Anordnung ist es möglich, beispielsweise durch eine Anzahl parallel zueinander angeordneter Ketten erster Art, bei denen die Langlöcher jeweils koaxial zueinander ausgerichtet sind, durch jede koaxiale Anzahl von Langlöchern eine Kette zweiter Art hindurchzustecken und so anzuordnen, daß die Ketten zweiter Anzahl jeweils im Bereich ihrer Verbindungsnaht in einem Langloch sitzen. Es ist hiermit ein fester mechanischer Verbund der Ketten miteinander erreicht, so daß ein entsprechender Taschenfederkern gebildet ist. Zum Erleichtern des Durchschiebens der Ketten durch die Langlöcher können die Ketten zusammengedrückt werden, so daß sie dann vereinfacht durch die schlitzartigen offenen Langlöcher geschoben werden können, wobei sie nach dem Auffedern der in der Kette angeordneten Federn in der Sollage mechanisch verrastet sitzt. Als Federn sind dabei vorzugsweise Tonnenfedern vorgesehen.

Eine bevorzugte Weiterbildung wird darin gesehen, daß die Langlöcher mit Abstand vor den Stirnflächenebenen enden.
Bevorzugt ist ferner vorgesehen, daß die Langlöcher mittig zwischen den Ebenen ausgebildet sind.

Desweiteren ist vorteilhaft, daß die Ränder der Langlöcher durch Nähte verschlossen sind.

Zur weiteren Verbesserung der mechanischen Verzahnung der Ketten erster und zweiter Art ist vorzugsweise vorgesehen, daß die zweite Anzahl von Ketten jeweils im Bereich der Verbindungsnähte der Umhüllung zur einen oder zu beiden Randkanten offene Einsteckschlitze aufweisen, wobei bei einander durchdringender Anordnung der Ketten erster und zweiter Anzahl die randoffenen Langlöcher eines jeden Schlitzpaares der miteinander verzahnten Ketten ineinandergreifend gerichtet sind.

Dabei ist vorteilhaft, daß die Länge der randoffenen Schlitze etwa gleich der Länge des Bereiches der Umhüllung ist, der zwischen dem Ende des zugehörigen randseitig geschlossenen Langloches und der von einer Federstirnfläche gebildeten Ebene verbleibt.

Desweiteren ist bevorzugt vorgesehen, daß die randseitig geschlossenen Langlöcher eine Länge aufweisen, die mindestens gering größer als der maximale Durchmesser der Federn der diesen durchkreuzenden zweiten Anzahl von Ketten ist.

Durch die erfindungsgemäße Anordnung ist erreicht, daß die Ketten quasi miteinander verzahnt und zueinander lagesicher angeordnet sind. Es ist somit ein fertiger Taschenfederkern zu bilden, der hinsichtlich seines Zusammenhaltes ein ausgezeichnetes Zwischenprodukt darstellt, welcher mit geringer Sorgfalt gehandhabt werden kann, bis es zu einer Matratze in endgültiger Form verarbeitet ist. Durch die erfindungsgemäßen Verbundmittel ist der Zusammenhalt des Taschenfederkernes bis zur endgültigen Verarbeitung sichergestellt.

Ausführungsbeispiele der Erfindung sind in den Zeichnungen dargestellt und im folgenden näher beschrieben.

Es zeigt:
Fig. 1 einen Taschenfederkern gemäß der Erfindung in Ansicht;
Fig. 2 desgleichen in Seitenansicht;
Fig. 3 eine Einzelheit in vergrößerter Darstellung;
Fig. 4 eine weitere Einzelheit in isometrischer Darstellung;
Fig. 5 einen Taschenfederkern in Ansicht;
Fig. 6 eine Einzelheit in vergrößerter Darstellung;
Fig. 7 eine bevorzugte Variante in Seitenansicht;
Fig. 8 einen erfindungsgemäßen Taschenfederkern ausschnittweise in Draufsicht;
Fig. 9 desgleichen im Schnitt gesehen.

Der Taschenfederkern 1 besteht gemäß Fig. 1 bis 4 aus einer Vielzahl von parallelen Ketten 2, 3 eingetaschter Federn, wobei jede Kette 2, 3 eine fortlaufende Reihe von Federn 4 aufweist, die von einer tuchartigen Umhüllung eng ummantelt und durch diese miteinander verbunden sind. Die so gebildeten Taschen einer Kette 2, 3 weisen zur Abgrenzung der Federn 4 quer verlaufende Verbindungsnähte 5 auf. Diese Verbindungsnähte 5 sind parallel zu den Längsachsen der Federn 4 gerichtet. Die benachbarten Ketten 2, 3 sind mechanisch miteinander verbunden. Dazu weisen die Ketten 2, 3 im Bereich der Verbindungsnähte 5 über die halbe Kettenhöhe reichende, jeweils zur gleichen Randkante offene Einsteckschlitze 6 auf. Jeweils eine erste Anzahl von Ketten 2 ist mit gleichgerichteten Schlitzen 6 mit Abstand voneinander zueinander parallel gerichtet angeordnet, während eine zweite Anzahl von Ketten 3 rechtwinklig zu der ersten Anzahl von Ketten 2 gerichtet parallel zu und mit Abstand voneinander verlaufend angeordnet sind. Deren Schlitze 6 sind ebenfalls zueinander gleichgerichtet, zu den Schlitzen 6 der ersten Anzahl aber entgegengerichtet verlaufend. Die erste und zweite Anzahl von Ketten 2 bzw. 3 ist mit ineinandergreifenden Schlitzen 6 in Zeilen und Spalten angeordnet, wie dies insbesondere aus Figur 1 ersichtlich ist. Dabei sind die zwischen den parallelen Reihen 2 bzw. 3 gebildeten Abstände durch in die Lücken der Elemente der ersten Anzahl von Ketten 2 eingesetzte Elemente der zweiten Anzahl von Ketten 3 ausgefüllt. Auf diese Weise sind die Elemente jeder folgenden Zeile oder Spalte versetzt zueinander angeordnet. Um zu vermeiden, daß bei der Schlitzbildung die Federn 4 im Schlitzbereich freigelegt sind, also nicht mehr vollständig von der Tasche umfaßt sind, kann jeweils die Verbindungsnaht 5 als Doppelnaht ausgebildet sein, wobei der Einsteckschlitz 6 zwischen diesen Verbindungsnahtpaaren ausgebildet ist. Sofern dies aus Dimensionierungsgründen erforderlich ist, kann zwischen jedem Paar von Verbindungsnähten 5 einer Kette 2 oder 3 ein Steg aus dem Umhüllungsmaterial der getaschten Federn 4 ausgebildet sein.

Die Erfindung stellt ein äußerst einfaches System zur Herstellung von Taschenfederkernen zur Verfügung, bei dem auf sämtliche Hilfsmittel zur Verbindungsbildung verzichtet werden kann.

Gemäß Ausführungsbeispiel Figur 5 bis 7 besteht der Taschenfederkern 1 aus einer Vielzahl von parallelen Ketten 2, 3 eingetaschter Federn, vorzugsweise Tonnenfedern, wobei jede Kette 2, 3 eine fortlaufende Reihe von Federn aufweist, die von einer tuchartigen Umhüllung eng ummantelt und durch diese miteinander verbunden sind. Die so gebildeten Taschen einer Kette 2, 3 weisen zur Abgrenzung der Federn 4 quer verlaufende Verbindungsnähte 5 auf. Diese Verbindungsnähte sind parallel zu den Längsachsen der Federn gerichtet. Die benachbarten Ketten 2, 3 sind mechanisch miteinander verbunden. Dazu weisen gemäß Ausführungsbeispiel Figur 6 die Ketten 2, 3 im Bereich der Verbindungsnähte 5 jeweils zur gleichen Randkante offene Einsteckschlitze 6 auf. Jeweils eine erste Anzahl von Ketten 2 ist mit gleichgerichteten Schlitzen 6 mit Abstand voneinander zueinander parallel gerichtet angeordnet, während eine zweite Anzahl von Ketten 3 rechtwinklig zur ersten Anzahl von Ketten 2 gerichtet parallel zu- und mit Abstand voneinander verlaufend angeordnet sind. Deren Schlitze 6 sind ebenfalls zueinander gleichgerichtet, zu den Schlitzen 6 der ersten Anzahl aber entgegengerichtet verlaufend. Die erste und zweite Anzahl von Ketten 2 bzw. 3 ist mit ineinandergreifenden Schlitzen 6 in Zeilen und Spalten angeordnet, wie dies insbesondere aus Figur 5 ersichtlich ist. Dabei sind die zwischen der parallelen Reihen 2 bzw. 3 gebildeten Abstände durch in die Lücken der Elemente der ersten Anzahl von Ketten 2 eingesetzte Elemente der zweiten Anzahl von Ketten 3 ausgefüllt. Auf diese Weise sind die Elemente jeder folgenden Zeile oder Spalte versetzt zueinander angeordnet. Um zu vermeiden, daß bei der Schlitzausbildung die Federn 4 im Schlitzbereich freigelegt sind, also nicht mehr vollständig von der Tasche umfaßt sind, kann jeweils die Verbindungsnaht 5 als Doppelnaht ausgebildet sein (vergleiche Figur 7), wobei der Einsteckschlitz 6 zwischen diesen Verbindungsnahtpaaren ausgebildet ist. Sofern dies aus Dimensionierungsgründen erforderlich ist, kann zwischen jedem Paar von Verbindungsnähten 5 einer Kette 2 oder 3 ein Steg aus dem Umhüllungsmaterial der getaschten Feder 4 ausgebildet sein. Es wird hierdurch ein äußerst einfaches System zur Herstellung von Taschenfederkernen zur Verfügung gestellt, bei dem auf sämtliche Hilfsmittel zur Verbindungsbildung verzichtet werden kann.

Wie insbesondere aus Figur 6 ersichtlich, können die Schlitze, die paarweise zusammenwirken, unterschiedliche Höhe aufweisen. Bei dem in Zeichnungsfigur 6 rechts dargestellten Schlitzpaar der Ketten 2 bzw. 3 reicht der obere Schlitz 6 bis zur Mitte der Höhe der entsprechenden Kette, während der diesem entgegengerichtete Schlitz 6 der unteren Kette 3 über weit mehr als die halbe Kettenhöhe reicht. Auch bei dieser Ausbildung ist das Ineinandersetzen möglich, wobei ein Scharnieren im Bereich des Schlitzes 6 der unteren Kette verbessert möglich ist.

Bei den mittleren beiden Schlitzpaaren 6, die zusammenwirken, sind beide Schlitze 6 so lang ausgebildet, daß sie weit über die Mitte der Höhe der Kette 2 bzw. 3 reichen. Auch hierbei ist das Ineinandersetzen und Scharnieren vorzüglich möglich, wobei allerdings der Zusammenhalt durch die Tuchbahn etwas verschlechtert ist.

Beim Ausführungsbeispiel in Figur 6 links ist unten bezüglich der Kette 3 der Schlitz 6 so kurz ausgebildet, daß er weit vor der Mitte der Kettenhöhe endet, während der Schlitz 6 der oberen Kette 2, der mit dem Schlitz 6 der unteren Ketten zusammenwirkt, erheblich über die Mitte der Kette sich erstreckt, so daß in jedem Falle nach einem Ineinandergreifen der Schlitze 6 sichergestellt ist, daß die Stirnflächen aller eingetaschten Federn die beiden Auflageebenen des Taschenfederkernes bilden. Es sind auch abweichende Schlitzgestaltungen möglich.

Beim Ausführungsbeispiel nach Figur 7 ist die Anordnung der Schlitze 6 so getroffen, daß die Schlitze 6 abwechselnd zur einen bzw. anderen Randkante der Kette 2 hin offen ausgebildet sind. Die mit dieser Kette zusammenwirkende andere Kette 3 ist hier nicht dargestellt, sie ist aber analog ausgebildet. Auf diese Weise ist es möglich, die Ketten 2, 3 nach Art eines Webmusters zusammenzufügen, so daß jeweils einmal ein Schlitz 6 die darunterliegende Kette übergreift und in den folgenden Schlitz die vorher untenliegende Kette von oben in die Kette eingesetzt ist. Auch dabei ist die Schlitzlänge und Anordnung so getroffen, daß in jedem Falle zwei zueinander ebene Auflageflächen des Taschenfederkernes gebildet werden. Vorzugsweise ist dabei die Anordnung so, daß die Schlitze 6 über die halbe Höhe der Ketten reichen. Abweichende Schlitzlängen und Gestaltungen sind aber möglich und unter Umständen auch vorteilhaft.

Gemäß Ausführungsbeispiel Figur 8 und 9 besteht der Taschenfederkern 1 aus einer Vielzahl von parallelen Ketten 2, 3 mit eingetaschten Federn, vorzugsweise Tonnenfedern, wobei jede Kette 2, 3 eine fortlaufende Reihe von Federn aufweist, die von einer tuchartigen Umhüllung eng ummantelt und durch diese miteinander verbunden sind. Die so gebildeten Taschen einer Kette 2, 3 weisen zur Abgrenzung der Federn 4 querverlaufende Verbindungsnähte 5 auf. Diese Verbindungsnähte sind parallel zu den Längsachsen der Federn gerichtet. Die benachbarten Ketten 2, 3 sind mechanisch miteinander verbunden. Dazu weist eine erste Anzahl von Ketten 3 im Bereich der Verbindungsnähte 5 jeweils gleichgerichtete Schlitze auf, wobei mehrere Ketten mit Abstand voneinander zueinander parallel gerichtet angeordnet sind. Eine zweite Anzahl von Ketten 2 ist rechtwinklig zu der ersten Anzahl von Ketten 3 gerichtet parallel zu und mit Abstand voneinander verlaufend angeordnet, wobei die erste und zweite Anzahl von Ketten 3, 2 in Zeilen und Spalten angeordnet sind und die zwischen parallelen Reihen gebildeten Abstände durch in die Lücken der Elemente der ersten Anzahl von Ketten 3 eingesetzte Elemente der zweiten Anzahl von Ketten 2 ausgefüllt sind, so daß die Elemente jeder folgenden Zeile oder Spalte versetzt zueinander angeordnet sind. Erfindungsgemäß sind die Schlitze als lediglich in dem Bereich offene Langlöcher 6 ausgebildet, der zwischen den durch die Stirnflächen der eingetaschten Federn 4 gebildeten Ebenen liegt. Ferner ist jede Kette der zweiten Anzahl von Ketten 2 jeweils so angeordnet, daß sie die in Flucht zueinander ausgerichteten Langlöcher 6 der aus der ersten Anzahl von Ketten 3 gebildeten Kettenschar durchgreifend angeordnet ist, wobei im Bereich eines jeden Langlochdurchgriffes ein Bereich einer Verbindungsnaht 5 der Kette 2 der zweiten Anzahl sitzt. Wie insbesondere aus Figur 9 ersichtlich, können die Langlöcher mit Abstand vor den Stirnflächenebenen enden. Zudem sind die Langlöcher 6 vorzugsweise mittig zwischen den Ebenen ausgebildet. Zudem sind die Ränder der Langlöcher 6 durch Nähte (Verbindungsnähte 5) verschlossen. Zusätzlich kann auch vorgesehen sein, daß die zweite Anzahl von Ketten 2 im Bereich der Verbindungsnähte 5 der Umhüllung zur einen oder zu beiden Randkanten offene Einsteckschlitze aufweisen, so daß bei einander durchdringender Anordnung der Ketten erster und zweiter Anzahl (3,2) die randoffenen Schlitze und die randseitig geschlossenen Langlöcher 6 eines jeden zusammengehörigen Schlitzpaares der miteinander verzahnten Ketten 3, 2 ineinandergreifend gerichtet sind. Im übrigen ist die Ausbildung so vorgesehen, daß die randseitig geschlossenen Langlöcher 6 eine solche Länge aufweisen, die mindestens gering größer als der maximale Durchmesser der Federn 4 der diesen durchkreuzenden zweiten Anzahl von Ketten 2 ist. Bei zusammengepreßten Federn 4 ist damit das Durchschieben durch die Langlöcher 6 sehr leicht und ohne Aufreißen des Materials möglich, wobei dann, wenn die Ketten zweiter Anzahl 2 lagerichtig gemäß der Musteransicht gemäß Figur 1 angeordnet sind, die Federn losgelassen werden können, so daß sie auffedern und die Position gemäß Figur 8 annehmen.

## Patentansprüche

1. Taschenfederkern mit einer Vielzahl von parallelen Ketten eingetaschter Federn, wobei jede Kette eine fortlaufende Reihe von Federn aufweist, die von einer tuchartigen Umhüllung eng ummantelt und durch diese miteinander verbunden sind, wobei die so gebildeten Taschen einer Kette zur Abgrenzung der Federn quer verlaufende Verbindungsnähte aufweisen, die parallel zu den Längsachsen der Federn gerichtet sind, wobei ferner die benachbarten Ketten mechanisch miteinander verbunden sind, **dadurch gekennzeichnet,** daß die Ketten (2,3) im Bereich der Verbindungsnähte (5) über die halbe Kettenhöhe reichende, jeweils zur gleichen Randkante offene Einsteckschlitze (6) aufweisen, daß jeweils eine erste Anzahl von Ketten (2) mit gleichgerichteten Schlitzen (6) mit Abstand voneinander zueinander parallel gerichtet angeordnet sind, daß eine zweite Anzahl von Ketten (3) rechtwinklig zu der ersten Anzahl von Ketten (2) gerichtet parallel zu- und mit Abstand voneinander verlaufend angeordnet sind, deren Schlitze (6) zueinander gleichgerichtet, zu den Schlitzen (6) der ersten Anzahl aber entgegengerichtet verlaufen, und daß die erste und zweite Anzahl von Ketten (2,3) mit ineinandergreifenden Schlitzen (6) in Zeilen und Spalten angeordnet sind, wobei die zwischen parallelen Reihen gebildeten Abstände durch in die Lücken der Elemente der ersten Anzahl von Ketten (2) eingesetzte Elemente der zweiten Anzahl von Ketten (3) ausgefüllt sind, so daß die Elemente jeder folgenden Zeile oder Spalte versetzt zueinander angeordnet sind.

2. Taschenfederkern nach Anspruch 1, **dadurch gekennzeich****net,** daß zwischen den eingetaschten Federn (4) einer Kette (2,3) jeweils eine doppelte Verbindungsnaht (5) ausgebildet ist und der Einsteckschlitz (6) jeweils zwischen diesen Verbindungsnahtpaaren ausgebildet ist.

3. Taschenfederkern nach Anspruch 2, **dadurch gekennzeich****net,** daß zwischen jedem Verbindungsnahtpaar (5) einer Kette (2 oder 3) ein Steg aus dem Umhüllungsmaterial der getaschten Federn (4) ausgebildet ist.

4. Taschenfederkern mit einer Vielzahl von parallelen Ketten eingetaschter Federn, wobei jede Kette eine fortlaufende Reihe von Federn aufweist, die von einer tuchartigen Umhüllung eng ummantelt und durch diese miteinander verbunden sind, wobei die so gebildeten Taschen einer Kette zur Abgrenzung der Federn quer verlaufende Verbindungsnähte aufweisen, die parallel zu den Längsachsen der Federn gerichtet sind, wobei ferner die benachbarten Ketten mechanisch miteinander verbunden sind oder Taschenfederkern nach einem der Ansprüche 1 bis 3,
**dadurch gekennzeichnet,** daß mindestens eine Kette (2 oder 3), vorzugsweise beide Ketten (2,3) im Bereich der Verbindungsnähte (5) jeweils zur gleichen Randkante offene Einsteckschlitze (6) aufweisen, jeweils eine erste Anzahl von Ketten (2) mit gleichgerichteten Schlitzen (6) mit Abstand voneinander zueinander parallel gerichtet angeordnet sind, eine zweite Anzahl von Ketten (3) rechtwinklig zu der ersten Anzahl von Ketten (2) gerichtet parallel zu- und mit Abstand voneinander verlaufend angeordnet sind, deren Schlitze (6) zueinander gleichgerichtet, zu den Schlitzen (6) der ersten Anzahl aber entgegengerichtet verlaufen, und die erste und zweite Anzahl von Ketten (2,3) mit ineinandergreifenden Schlitzen (6) in Zeilen und Spalten angeordnet sind, wobei die zwischen parallelen Reihen gebildeten Abstände durch in die Lücken der Elemente der ersten Anzahl von Ketten (2) eingesetzte Elemente der zweiten Anzahl von Ketten (3) ausgefüllt sind, so daß die Elemente jeder folgenden Zeile oder Spalte versetzt zueinander angeordnet sind, und daß die ineinandergreifenden Einsteckschlitze der ersten und zweiten Ketten (2,3) jeweils so aufeinander abgestimmt sind, daß die quasi durch die Stirnflächen der eingetaschten Federn gebildeten beiden Ebenen parallel zueinander und mit Abstand voneinander verlaufen und die Stirnflächen aller Federn in diesen Ebenen liegen.

5. Taschenfederkern mit einer Vielzahl von parallelen Ketten eingetaschten Federn, wobei jede Kette eine fortlaufende Reihe von Federn aufweist, die von einer tuchartigen Umhüllung eng ummantelt und durch diese miteinander verbunden sind, die so gebildeten Taschen einer Kette zur Abgrenzung der Federn quer verlaufende Verbindungsnähte aufweisen, die parallel zu den Längsachsen der Federn gerichtet sind, die benachbarten Ketten mechanisch miteinander verbunden sind oder Taschenfederkern nach einem der Ansprüche 1 bis 3, **dadurch gekennzeichnet,** daß mindestens eine Kette (2 oder 3) erster Anzahl vorzugsweise die Ketten (2,3) beider Anzahlen im Bereich der Verbindungsnähte jeweils zur Randkante offene Einsteckschlitze (6) aufweisen, jeweils eine erste Anzahl von Ketten (2) mit Abstand voneinander zueinander parallel gerichtet angeordnet sind, eine zweite Anzahl von Ketten (3) rechtwinklig zu der ersten Anzahl von Ketten (2) gerichtet parallel zu- und mit Abstand voneinander verlaufend angeordnet sind, deren Schlitze (6) zu den Schlitzen (6) der ersten Anzahl
entgegengerichtet verlaufen, und die erste und zweite Anzahl von Ketten (2,3) mit ineinandergreifenden Schlitzen (6) in Zeilen und Spalten angeordnet sind, wobei die zwischen parallelen Reihen gebildeten Abstände durch in die Lücken der Elemente der ersten Anzahl von Ketten (2) eingesetzte Elemente der zweiten Anzahl von Ketten (3) ausgefüllt sind, so daß die Elemente jeder folgenden Zeile oder Spalte versetzt zueinander angeordnet sind, und daß die Schlitze (6) einer jeden Kette (2,3) einzeln oder in Gruppen abwechselnd zur einen bzw. andern Randkante offen ausgebildet sind.

6. Taschenfederkern nach Anspruch 5, **dadurch gekenn****zeichnet,** daß die ineinandergreifenden Schlitze (6) der ersten und zweiten Ketten (2,3) jeweils so aufeinander abgestimmt sind, daß die Stirnflächen aller eingetaschten Federn in den beiden parallel zueinander verlaufenden Auflageebenen des Taschenfederkernes liegen.

7. Taschenfederkern nach Anspruch 5 oder 6, **dadurch** **gekennzeichnet,** daß die ersten und zweiten Ketten (2,3) durch die wechselseitig ineinandergreifenden Schlitze (6) nach Art eines Webmusters zusammengefügt sind.

8. Taschenfederkern nach einem der Ansprüche 5 bis 7, **dadurch gekennzeichnet,** daß die Schlitze (6) jeweils über die halbe Kettenhöhe der Kette (2 oder 3) reichen.

9. Taschenfederkern mit einer Vielzahl von parallelen Ketten eingetaschter Federn, wobei jede Kette eine fortlaufende Reihe von Federn aufweist, die von einer tuchartigen Umhüllung eng ummantelt und durch diese miteinander verbunden sind, wobei die so gebildeten Taschen einer Kette zur Abgrenzung der Federn quer verlaufende Verbindungsnähte aufweisen, die parallel zu den Längsachsen der Federn gerichtet sind, wobei ferner die benachbarten Ketten mechanisch miteinander verbunden sind, **dadurch gekennzeichnet,** daß jeweils eine erste Anzahl von Ketten (2) im Bereich der Verbindungsnähte mit gleichgerichteten Schlitzen (6) versehen und mit Abstand voneinander zueinander parallel gerichtet angeordnet sind, eine zweite Anzahl von Ketten (3) rechtwinklig zu der ersten Anzahl von Ketten (2) gerichtet parallel zu- und mit Abstand voneinander angeordnet sind und die erste und zweite Anzahl von Ketten (2,3) in Zeilen und Spalten angeordnet sind, wobei die zwischen parallelen Reihen gebildeten Abstände durch in die Lücken der Elemente der ersten Anzahl von Ketten (2) eingesetzte Elemente der zweiten Anzahl von Ketten (3) ausgefüllt sind, so daß die Elemente jeder folgenden Zeile oder Spalte versetzt zueinander angeordnet sind, und daß die Schlitze als lediglich in dem Bereich offene Langlöcher (6) ausgebildet sind, der zwischen den durch die Stirnflächen der eingetaschten Federn (4) gebildeten beiden Ebenen liegt und daß jede Kette der zweiten Anzahl von Ketten (2) jeweils die in Flucht zueinander ausgerichteten Langlöcher (6) der aus der ersten Anzahl von Ketten (3) gebildeten Kettenschar durchgreifend angeordnet ist, wobei im Bereich eines jeden Langlochdurchgriffes ein Bereich einer Verbindungsnaht (5) der Kette (2) der zweiten Anzahl angeordnet ist.

10. Taschenfederkern nach Anspruch 9, **dadurch gekenn****zeichnet,** daß die Langlöcher (6) mit Abstand vor den Stirnflächenebenen enden.

11. Taschenfederkern nach Anspruch 9 oder 10, **dadurch** **gekennzeichnet,** daß die Langlöcher (6) mittig zwischen den Ebenen ausgebildet sind.

12. Taschenfederkern nach einem der Ansprüche 9 bis 11, **dadurch gekennzeichnet,** daß die Ränder der Langlöcher (6) durch Nähte (5) verschlossen sind.

13. Taschenfederkern nach einem der Ansprüche 9 bis 12, **dadurch gekennzeichnet,** daß die zweite Anzahl von Ketten (2) jeweils im Bereich der Verbindungsnähte (5) der Umhüllung zur einen oder zu beiden Randkanten offene Einsteckschlitze aufweisen, wobei bei einander durchdringender Anordnung der Ketten (3,2) erster und zweiter Anzahl die randoffenen Schlitze und die randseitig geschlossenen Langlöcher (6) eines jeden Schlitzpaares der miteinander verzahnten Ketten (3,2) ineinandergreifend gerichtet sind.

14. Taschenfederkern nach Anspruch 13, **dadurch gekenn****zeichnet**, daß die Länge der randoffenen Schlitze etwa gleich der Länge des Bereiches der Umhüllung ist, der zwischen dem Ende des zugehörigen randseitig geschlossenen Langloches (6) und der von der Federstirnfläche gebildeten Ebene verbleibt.

15. Taschenfederkern nach einem der Ansprüche 9 bis 14, **dadurch gekennzeichnet,** daß die randseitig geschlossenen Langlöcher (6) eine Länge aufweisen, die mindestens gering größer als der maximale Durchmesser der Federn (4) der diesen durchkreuzenden zweiten Anzahl von Ketten (2) ist.

## Claims

1. A box-spring core having a plurality of parallel chains of boxed springs, in which each chain comprises a continuous row of springs which are tightly surrounded by a cloth-type covering and are connected to one another thereby, whereby the boxes of a chain formed in this manner comprise transversally extending connecting seams for the delimitation of the springs, which seams are arranged parallel to the longitudinal axes of the springs, whereby the adjacent chains are also interconnected mechanically,
**characterised in that** the chains (2, 3) in the region of the connecting seams (5) comprise insertion apertures (6) extending over half the height of the chains and open on the same edge,
**in that** a first number of chains (2) with apertures (6) in the same direction are disposed mutually parallel at a distance from one another,
**in that** a second number of chains (3) are disposed at right angles to the first number of chains (2) and extending mutually parallel and at a distance from one another, the apertures (6) of which extend in the same direction, but in the opposite direction to the apertures (6) of the first number,
**and in that** the first and second number of chains (2, 3) are disposed with inter-engaging apertures (6) in lines and columns, whereby the spaces formed between parallel rows are filled by components of the second number of chains (3) inserted in the gaps in the components of the first number of chains (2), so that the components of each subsequent line or column are arranged in mutually staggered array.

2. A box-spring core according to Claim 1,
**characterised in that** between the boxed springs (4) of one chain (2, 3) is constructed a double connecting seam (5) and the insertion aperture (6) is constructed between these pairs of connecting seams.

3. A box-spring core according to Claim 2,
**characterised in that** between each connecting seam pair (5) of a chain (2 or 3) is constructed a web made from the covering material of the boxed springs (4).

4. A box-spring core having a plurality of parallel chains of boxed springs, in which each chain comprises a continuous row of springs, which is tightly surrounded by a cloth-type covering and are connected to one another thereby, whereby the boxes of a chain formed in this manner comprise transversally extending connecting seams for the delimitation of the springs, which seams are arranged parallel to the longitudinal axes of the springs, whereby the adjacent chains are also mechanically interconnected, or a box-spring core according to one of Claims 1 to 3,
**characterised in that** at least one chain (2 or 3), preferably both chains (2, 3) in the region of the connecting seams (5) comprise insertion apertures (6) open at the same edge, a first number of chains (2) with apertures (6) in the same direction are disposed mutually parallel and at a distance from one another, a second number of chains (3) are arranged at right angles to the first number of chains (2) and extend mutually parallel and at a distance from one another, the apertures (6) of which extend in the same direction, but in the opposite direction to the apertures (6) of the first number, and the first and second number of chains (2, 3) with inter-engaging apertures (6) are disposed in lines and columns, whereby the spaces formed between parallel rows are filled by components of the second number of chains (3) inserted into the gaps in the components of the first number of chains (2), so that the components of each subsequent line or column are arranged in mutually staggered array,
**and in that** the inter-engaging insertion apertures of the first and second chains (2, 3) are mutually adapted so that the two planes formed as it were by the front faces of the boxed springs extend mutually parallel and at a distance from one another and the front faces of all springs lie in this plane.

5. A box-spring core having a plurality of parallel chains of boxed springs, whereby each chain comprises a continuous row of springs, which is tightly surrounded by a cloth-type covering and are connected to one another thereby, the boxes of a chain formed in this manner comprise transversally extending connecting seams for the delimitation of the springs, which seams are arranged parallel to the longitudinal axes of the springs, the adjacent chains are mechanically interconnected, or a box-spring core according to one of Claims 1 to 3,
**characterised in that** at least one chain (2 or 3) of the first number, and preferably the chains (2, 3) of both numbers in the region of the connecting seams comprise insertion apertures (6) open at the edge, a first number of chains (2) are disposed mutually parallel at a distance from one another, a second number of chains (3) are arranged at right angles to the first number of chains (2) and extend mutually parallel at a distance from one another, the apertures (6) of which lie in the opposite direction to the apertures (6) of the first number, and the first and second number of chains (2, 3) are disposed with inter-engaging apertures (6) in lines and columns, whereby the spaces formed between parallel rows are filled by components of the second number of chains (3) inserted into the gaps in the components of the first number of chains (2), so that the components of each subsequent line or column are disposed in mutually staggered array,
**and in that** the apertures (6) of each chain (2, 3) are constructed open alternately individually or in groups on one or the other edge.

6. A box-spring core according to Claim 5,
**characterised in that** the inter-engaging apertures (6) of the first and second chains (2, 3) are mutually adapted so that the front faces of all boxed springs lie in the two bearing planes of the box-spring core extending mutually parallel.

7. A box-spring core according to Claim 5 or 6,
**characterised in that** the first and second chains (2, 3) are joined by the alternately inter-engaging apertures (6) in the manner of a weave design.

8. A box-spring core according to one of Claims 5 to 7,
**characterised in that** the apertures (6) extend over half the height of the chain (2 or 3).

9. A box-spring core having a plurality of parallel chains of boxed springs, in which each chain comprises a continuous row of springs, which are tightly surrounded by a cloth-type covering and are connected to one another thereby, whereby the boxes of a chain formed in this manner comprise transversally extending connecting seams for the delimitation of the springs, which seams are arranged parallel to the longitudinal axes of the springs, whereby the adjacent chains are also mechanically interconnected,
**characterised in that** a first number of chains (2) in the region of the connecting seams are provided with apertures (6) in the same direction and are disposed mutually parallel at a distance from one another, a second number of chains (3), disposed at right angles to the first number of chains (2), are arranged mutually parallel and at a distance from one another and the first and second number of chains (2, 3) are disposed in lines and columns, whereby the spaces formed between parallel rows are filled by components of the second number of chains (3) inserted into the gaps in the components of the first number of chains (2), so that the components of each subsequent line or column are arranged in mutually staggered array,
**and in that** the apertures are constructed as slots (6) open only in the region which lies between the two planes formed by the front faces of the boxed springs (4),
**and in that** each chain of the second number of chains (2) is disposed to penetrate the mutually aligned slots (6) of the chain warp formed from the first number of chains (3), whereby in the region of each slot penetration is disposed a region of a connecting seam (5) of the chain (2) of the second number.

10. A box-spring core according to Claim 9,
**characterised in that** the slots (6) end at a distance in front of the planes of the front faces.

11. A box-spring core according to Claim 9 or 10,
**characterised in that** the slots (6) are constructed in the centre between the planes.

12. A box-spring core according to one of Claims 9 to 11,
**characterised in that** the edges of the slots (6) are sealed by seams (5).

13. A box-spring core according to one of Claims 9 to 12,
**characterised in that** the second number of chains (2) in the region of the connecting seams (5) of the covering comprise insertion apertures open at one or both edges, whereby with an inter-penetrating arrangement of the chains (3, 2) of the first and second number, the apertures open at the edges and the slots (6) closed at the edges of each aperture pair of the intermeshing chains (3, 2) are arranged in inter-engaging fashion.

14. A box-spring core according to Claim 13,
**characterised in that** the length of the apertures open at the edge is roughly equal to the length of the region of the covering, which remains between the end of the associated slot (6) closed at the edge and the plane formed by the end face of the spring.

15. A box-spring core according to one of Claims 9 to 14,
**characterised in that** the slots (6) closed at the edge comprises a length which is at least slightly greater than the maximum diameter of the springs (4) of the second number of chains (2) intersecting said springs.

## Revendications

1. Carcasse de matelas à ressorts enveloppés comprenant une pluralité de chaînes parallèles de ressorts enveloppés, chaque chaîne comportant une rangée continue de ressorts qui sont étroitement entourés par une enveloppe analogue à du tissu et qui sont reliés entre eux par celle-ci, cependant que les poches ainsi formées sur une chaîne comportent, en vue de délimiter les ressorts, des coutures de liaison qui s'étendent transversalement et qui sont dirigées parallèlement aux axes longitudinaux des ressorts, et qu'en outre, les chaînes voisines sont reliées entre elles mécaniquement, caractérisée par le fait que les chaînes (2, 3) comportent, dans la région des coutures de liaison (5), des fentes d'emboîtement (6) qui s'étendent sur la moitié de la hauteur de la chaîne et qui sont ouvertes à chaque fois vers le même bord, par le fait que les chaînes (2) d'une première pluralité présentant des fentes (6) dirigées dans le même sens sont à chaque fois disposées en étant dirigées parallèlement entre elles et à distance les unes des autres, par le fait que les chaînes (3) d'une deuxième pluralité sont disposées en étant dirigées perpendiculairement aux chaînes (2) de la première pluralité et en s'étendant parallèlement entre elles et à distance les unes des autres, leurs fentes (6) étant dirigées dans le même sens les unes par rapport aux autres, mais en s'étendant dans le sens opposé à celui des fentes (6) de la première pluralité, et par le fait que les chaînes (2, 3) de la première pluralité et de la deuxième pluralité sont disposées en lignes et en colonnes avec interpénétration de leurs fentes (6), les distances formées entre les rangées parallèles étant remplies par des éléments des chaînes (3) de la deuxième pluralité qui sont insérés dans les interstices ménagés entre les éléments des chaînes (2) de la première pluralité, de sorte que les éléments de chaque ligne ou colonne suivante sont disposés en étant décalés les uns par rapport aux autres.

2. Carcasse à ressorts enveloppés selon la revendication 1, caractérisée par le fait qu'une couture de liaison double (5) est à chaque fois formée entre les ressorts enveloppés (4) d'une chaîne (2, 3), et que la fente d'emboîtement (6) est formée à chaque fois entre ces paires de coutures de liaison.

3. Carcasse à ressorts enveloppés selon la revendication 2, caractérisée par le fait qu'une barrette constituée par le matériau de l'enveloppe des ressorts enveloppés (4) est formée entre chaque paire de coutures de liaison (5) d'une chaîne (2 ou 3).

4. Carcasse à ressorts enveloppés comprenant une pluralité de chaînes parallèles de ressorts enveloppés, chaque chaîne comportant une rangée continue de ressorts qui sont étroitement entourés par une enveloppe analogue à du tissu et qui sont reliés entre eux par celle-ci, cependant que les poches ainsi formées sur une chaîne comportent, en vue de délimiter les ressorts, des coutures de liaison qui s'étendent transversalement et qui sont dirigées parallèlement aux axes longitudinaux des ressorts, et qu'en outre, les chaînes voisines sont reliées entre elles mécaniquement, ou carcasse à ressorts enveloppés selon l'une des revendications 1 à 3, caractérisée par le fait qu'au moins une chaîne (2 ou 3), et de préférence les deux chaînes (2, 3), comportent, dans la région des coutures de liaison (5), des fentes d'emboîtement (6) qui sont ouvertes à chaque fois vers le même bord, que les chaînes (2) d'une première pluralité présentant des fentes (6) dirigées dans le même sens sont à chaque fois disposées en étant dirigées parallèlement entre elles et à distance les unes des autres, que les chaînes (3) d'une deuxième pluralité sont disposées en étant dirigées perpendiculairement aux chaînes (2) de la première pluralité et en s'étendant parallèlement entre elles et à distance les unes des autres, leurs fentes (6) étant dirigées dans le même sens les unes par rapport aux autres, mais s'étendant dans le sens opposé à celui des fentes (6) de la première pluralité, et que les chaînes (2, 3) de la première pluralité et de la deuxième pluralité sont disposées en lignes et en colonnes avec interpénétration de leurs fentes (6), cependant que les distances formées entre des rangées parallèles sont remplies par des éléments des chaînes (3) de la deuxième pluralité qui sont insérés dans les interstices ménagés entre les éléments des chaînes (2) de la première pluralité, de sorte que les éléments de chaque ligne ou colonne suivante sont disposés en étant décalés les uns par rapport aux autres, et par le fait que les fentes d'emboîtement des premières et deuxièmes chaînes (2, 3) qui s'interpénètrent sont à chaque fois accordées les unes aux autres d'une manière telle que les deux plans qui sont sensiblement formés par les surfaces frontales des ressorts enveloppés s'étendent parallèlement entre eux et à distance l'un de l'autre, et que les surfaces frontales de tous les ressorts soient situées dans ces plans.

5. Carcasse à ressorts enveloppés comprenant une pluralité de chaînes parallèles de ressorts enveloppés, chaque chaîne comportant une rangée continue de ressorts qui sont étroitement entourés par une enveloppe analogue à du tissu et qui sont reliés entre eux par celle-ci, cependant que les poches ainsi formées sur une chaîne comportent, en vue de délimiter les ressorts, des coutures de liaison qui s'étendent transversalement et qui sont dirigées parallèlement aux axes longitudinaux des ressorts, et que les chaînes voisines sont reliées entre elles mécaniquement, ou carcasse à ressorts enveloppés selon l'une des revendications 1 à 3, caractérisée par le fait qu'au moins une chaîne (2 ou 3) de la première pluralité, et de préférence les chaînes (2, 3) des deux pluralités, comportent, dans la région des coutures de liaison, des fentes d'emboîtement (6) qui sont ouvertes à chaque fois vers le bord, que les chaînes (2) d'une première pluralité sont à chaque fois disposées en étant dirigées parallèlement entre elles et à distance les unes des autres, que les chaînes (3) d'une deuxième pluralité sont disposées en étant dirigées perpendiculairement aux chaînes (2) de la première pluralité et en s'étendant parallèlement entre elles et à distance les unes des autres, leurs fentes (6) étant dirigées dans le sens opposé à celui des fentes (6) de la première pluralité, et que les chaînes (2, 3) de la première pluralité et de la deuxième pluralité sont disposées en lignes et en colonnes avec interpénétration de leurs fentes (6), cependant que les distances formées entre des rangées parallèles sont remplies par des éléments des chaînes (3) de la deuxième pluralité qui sont insérés dans les interstices ménagés entre les éléments des chaînes (2) de la première pluralité, de sorte que les éléments de chaque ligne ou colonne suivante sont disposés en étant décalés les uns par rapport aux autres, et par le fait que les fentes (6) de chaque chaîne (2, 3) sont conformées individuellement ou en groupes en étant ouvertes alternativement vers l'un ou l'autre bord, respectivement.

6. Carcasse à ressorts enveloppés selon la revendication 5, caractérisée par le fait que les fentes (6) de la première et de la deuxième chaîne (2, 3) qui s'interpénètrent sont à chaque fois accordées les unes aux autres d'une manière telle que les surfaces frontales de tous les ressorts enveloppés soient situées dans les deux plans d'appui de la carcasse à ressorts enveloppés qui s'étendent parallèlement entre eux.

7. Carcasse à ressorts enveloppés selon la revendication 5 ou 6, caractérisée par le fait que la première et la deuxième chaîne (2, 3) sont assemblées à la manière d'une armure de tissage grâce aux fentes (6) qui s'interpénètrent sur des côtés alternés.

8. Carcasse à ressorts enveloppés selon l'une des revendications 5 à 7, caractérisée par le fait que les fentes (6) s'étendent à chaque fois sur la moitié de la hauteur de la chaîne (2 ou 3).

9. Carcasse à ressorts enveloppés comprenant une pluralité de chaînes parallèles de ressorts enveloppés, chaque chaîne comportant une rangée continue de ressorts qui sont étroitement entourés par une enveloppe analogue à du tissu et qui sont reliés entre eux par celle-ci, cependant que les poches ainsi formées sur une chaîne comportent, en vue de délimiter les ressorts, des coutures de liaison qui s'étendent transversalement et qui sont dirigées parallèlement aux axes longitudinaux des ressorts, et qu'en outre, les chaînes voisines sont reliées entre elles mécaniquement, caractérisée par le fait que les chaînes (2) d'une première pluralité sont munies, dans la région des coutures de liaison, de fentes (6) qui sont dirigées dans le même sens et qui sont disposées en étant dirigées parallèlement entre elles et à distance l'une de l'autre, que les chaînes (3) d'une deuxième pluralité sont disposées en étant dirigées perpendiculairement aux chaînes (2) de la première pluralité et en s'étendant parallèlement entre elles et à distance les unes des autres, et que les chaînes (2, 3) de la première pluralité et de la deuxième pluralité sont disposées en lignes et en colonnes, cependant que les distances formées entre des rangées parallèles sont remplies par des éléments des chaînes (3) de la deuxième pluralité qui sont insérés dans les interstices ménagés entre les éléments des chaînes (2) de la première pluralité, de sorte que les éléments de chaque ligne ou colonne suivante sont disposés en étant décalés les uns par rapport aux autres, par le fait que les fentes sont réalisées sous la forme de trous allongés (6) qui ne sont ouverts que dans la région située entre les deux plans formés par les surfaces frontales des ressorts enveloppés (4), et par le fait que chaque chaîne (2) de la deuxième pluralité de chaînes est à chaque fois disposée en traversant les trous allongés (6) dirigés dans l'alignement les uns des autres du système de chaînes qui est constitué par la première pluralité de chaînes (3), cependant qu'une zone d'une couture de liaison (5) de la chaîne (2) de la deuxième pluralité est disposée dans la région de chaque passage à travers un trou allongé.

10. Carcasse à ressorts enveloppés selon la revendication 9, caractérisée par le fait que les trous allongés (6) se terminent à distance des plans des surfaces frontales.

11. Carcasse à ressorts enveloppés selon la revendication 9 ou 10, caractérisée par le fait que les trous allongés (6) sont ménagés au milieu des plans.

12. Carcasse à ressorts enveloppés selon l'une des revendications 9 à 11, caractérisée par le fait que les bords des trous allongés (6) sont fermés par des coutures (5).

13. Carcasse à ressorts enveloppés selon l'une des revendications 9 à 12, caractérisée par le fait que les chaînes (2) de la deuxième pluralité présentent à chaque fois, dans la région des coutures de liaison (5) de l'enveloppe, des fentes d'emboîtement qui sont ouvertes vers l'un des bords ou vers les deux, cependant que, dans le cas de la disposition où les chaînes (3, 2) de la première et de la deuxième pluralité se traversent mutuellement, les fentes, ouvertes vers les bords, et les trous allongés (6), fermés du côté des bords, de chaque paire de fentes des chaînes (3, 2) imbriquées l'une dans l'autre sont dirigés en s'interpénétrant.

14. Carcasse à ressorts enveloppés selon la revendication 13, caractérisée par le fait que la longueur des fentes ouvertes vers les bords est à peu près égale à la longueur de la région de l'enveloppe qui reste entre l'extrémité du trou allongé associé (6) qui est fermé du côté des bords et le plan formé par la surface frontale des ressorts.

15. Carcasse à ressorts enveloppés selon l'une des revendications 9 à 14, caractérisée par le fait que les trous allongés (6) fermés du côté des bords présentent une longueur qui est au moins légèrement supérieure au diamètre maximal des ressorts (4) des chaînes (2) de la deuxième pluralité qui les traversent en croix.
